# FASCICULE DE BREVET EUROPEEN

(11) **EP 0 200 641 B1**
(45) Date de publication et mention de la délivrance du brevet: **16.08.1989**
(21) Numéro de dépôt: 86400885.9
(22) Date de dépôt: 23.04.1986
(51) Int. Cl.: H01J 41/20

(54) **Pompe ionique à courant proportionnel au débit**
Ionenpumpe mit zur Gasmenge proportionalem Strom
Ion pump with a current proportional to the pumped quantity

(30) Priorité: 23.04.1985 FR 8506160
(43) Date de publication de la demande: 05.11.1986
(73) Titulaire: NOVATOME, F-92357 Le Plessis Robinson (FR)
(72) Inventeur: Le Baud, Patrice, F-92140 Clamart (FR)
(74) Mandataire: Polus, Camille

(56) Documents cités:
- DE-A- 1 539 132
- US-A- 2 993 638
- PATENTS ABSTRACTS OF JAPAN, vol. 7, no. 288 (E-218)[1433], 22 décembre 1983; & JP - A - 58 164 137 (NIPPON SHINKU GIJUTSU K.K.) 29-09-1983

## Description

L'invention concerne une pompe ionique à courant proportionnel au débit telle qu'utilisée par exemple pour créer un vide poussé ou des conditions d'ultravide dans une enceinte ou pour déterminer des quantités ou des débits de substances présentes en faible quantité dans une enceinte.

De telles pompes ioniques qui sont pour certaines d'entre elles appelées «pompes diodes» comportent une chambre dont la paroi interne est revêtue au moins partiellement par un matériau métallique de piègeage chimiquement actif ou «getter» et une électrode placée à l'intérieur de la chambre et isolée électriquement des parois de cette chambre. Une alimentation électrique de l'électrode permet de lui donner une polarité anodique par rapport aux parois de la chambre qui sont mises à la terre. Cette électrode a une structure creuse délimitant un ensemble de cellules à l'intérieur de la chambre qui sont autant de cellules de pompage. Lorsque l'électrode est alimentée en courant électrique, elle constitue ainsi une cage de Faraday, à l'intérieur de la chambre de la pompe. Un circuit magnétique actif comportant généralement des aimants permanents est placé autour de la chambre de façon a créer un champ magnétique dans le volume intérieur de cette chambre. Des phénomènes complexes d'ionisation, de transport et de piègeage des substances gazeuses résiduelles dans la chambre de la pompe mise en communication avec l'enceinte dans laquelle on réalise le vide permettent d'expliquer l'effet de pompage. L'électrode à polarité anodique est généralement constituée par l'assemblage à axes parallèles de petits tubes cylindriques accolés en acier inoxydable, chaque tube constituant une cellule élémentaire de pompage. Cette anode est fixée à l'intérieur de la chambre et alimentée en courant électrique grâce à des éléments qui sont isolés électriquement par rapport aux parois de la chambre. En début d'utilisation d'une telle pompe, on constate une proportionalité entre le débit de pompage et le courant d'élimentation de la pompe alors qu'après un certain temps de fonctionnement, la caractéristique débit-courant de cette pompe évolue pour devenir non linéaire. Cette évolution de la caractéristique de la pompe est un inconvénient majeur dans le cas où elle est utilisée pour une mesure de débit ou pour un dosage de substance dans une enceinte.

Parallèlement à la modification de la caractéristique débit-courant de la pompe, on observe une usure du matériau getter (qui peut être par exemple du titane), les pièces de getter placées sur les parois de la chambre étant généralement constituées par des plaques planes ayant tendance à se creuser. On observe un dépôt de métal getter à l'intérieur des cellules, sur les supports de l'anode et sur la traversée isolante de la paroi dans laquelle passe le conducteur électrique d'alimentation de l'anode relié, à l'extérieur de la chambre de pompage, à une alimentation à haute tension. Ces dépôts de métal du getter se traduisent par des fuites électriques se superposant au courant de mesure et rendent le signal délivré inexploitable pour la mesure.

Le but de l'invention est donc de proposer une pompe ionique à courant proportionnel au débit comportant une chambre dont la paroi interne est revêtue au moins partiellement par un matériau métallique de piègeage chimiquement actif tel que le titane, une électrode reliée à un conducteur électrique entouré, à son entrée dans la chambre, par une pièce d'isolation électrique, portant une pièce constituant une chicane protégeant la pièce d'isolation électrique et assurant la mise au potention anodique et l'alimentation électrique ainsi que la fixation dans la chambre, de l'électrode placée à l'intérieur de la chambre et isolée électriquement des parois de cette chambre, un moyen d'alimentation électrique de l'électrode, et un circuit magnétique créant un champ magnétique dans la chambre, ladite électrode étant constituée par une structure en fil métallique délimitant au moins une cellule à l'intérieur de la chambre et constituant ainsi une cage de Faraday, cette pompe ionique gardant une caractéristique débit-courant linéaire au cours d'une utilisation de longue durée, ayant une durée de vie allongée sans dégradation de ses conditions d'utilisation et possédant une structure simple permettant une construction peu coûteuse.

Dans ce but, l'électrode comporte deux réseaux sensiblement plans, en fil métallique, reliés entre eux par des fils sensiblement perpendiculaires aux plans des réseaux, la pièce portée par le conducteur est une rondelle creuse comportant un rebord périphérique cylindrique dirigé vers la paroi de la chambre traversée par le conducteur et une partie en saillie de cette paroi cylindrique, d'un diamètre inférieur au diamètre de la partie périphérique de la rondelle creuse pénètre sur une certaine longueur à l'intérieur de la rondelle creuse.

Afin de bien faire comprendre l'invention, on va maintenant décrire, à titre d'exemples non limitatifs, en se référant aux figures jointes en annexe, plusieurs modes de réalisation d'une pompe ionique à courant proportionnel au débit, suivant l'invention.

Dans ces figures:
- la Fig. 1 est une vue schématique en coupe d'une pompe ionique suivant l'invention;
- la Fig. 2 est une vue à plus grande échelle du détail A de la Fig. 1;
- la Fig. 3 est une vue en perspective d'un premier mode de réalisation de l'anode d'une pompe ionique suivant l'invention;
- la Fig. 4 est une vue en perspective d'une variante de réalisation de l'anode de la pompe;
- la Fig. 5 est une vue en perspective d'un second mode de réalisation de l'anode d'une pompe ionique suivant l'invention;
- la Fig. 5a est une vue suivant A de la Fig. 5 d'une variante de réalisation de l'anode de la pompe.

Sur la Fig. 1, on voit la chambre 1 d'une pompe ionique dont les parois sont revêtues intérieurement par des plaques 2 en titane constituant le matériau getter de la pompe. L'ensemble des parois intérieures de la chambre 1 est revêtu par des plaques de titane lisses, sans couche de surface et chimiquement actives. La surface de la chambre peut également être revêtue de plusieurs types de matériaux getter. Il peut être avantageux de prévoir des matériaux différents pour revêtir les faces perpendiculaires de la chambre, c'est-à-dire, par exemple, un premier matériau getter pour les faces horizontales et un second matériau pour les faces verticales, dans le cas de la chambre 1 représentée à la Fig. 1. Une électrode 3 est placée à l'intérieur de la chambre, dans une position centrale, sans contact avec les parois de cette chambre revêtues de titane. L'électrode 3 est reliées à un conducteur électrique 5 permettant l'alimentation de l'électrode 3 par une source de courant électrique 6 à haute tension, de l'ordre 4 kV. Le conducteur 5 traverse la paroi 1a de l'enceinte 1 grâce à une pièce de traversée isolante 7 fixée dans cette paroi. La fixation de l'électrode 3 à l'intérieur de la chambre 1 est assurée uniquement par le conducteur 5.

Les parois de l'enceinte 1 sont mises à la terre grâce à un conducteur 9. La source de courant 6 impose une polarité positive à l'électrode 3 qui constitue ainsi une anode, par rapport aux parois de l'enceinte. Un circuit magnétique actif 10 comportant des aimants permanents est placé autour de la chambre 1 de façon que ses pièces polaires 10a et 10b concentrent le champ magnétique dans la partie centrale de la chambre. Les pièces polaires 10a et 10b ont, dans la configuration de l'électrode 3 suivant la Fig. 5, une forme telle que l'entrefer 8 soit plus faible à la partie centrale de la chambre 1.

Sur la Fig. 2, on voit le conducteur électrique 5 traversant la paroi 1 a de la chambre 1 au niveau de la pièce de traversée 7 qui assure en même temps l'étanchéité de la paroi 1a. La paroi 1a comporte une partie en saillie 11 sur sa surface interne, de forme annulaire et coaxiale au conducteur 5. Le conducteur 5 porte une rondelle creuse 12 coaxiale au conducteur et à la partie en saillie 11 de la paroi 1a de façon que le rebord extérieur cylindrique de la rondelle 12 entoure la partie en saillie 11 et recouvre celle-ci sur une partie de sa longueur dans la direction axiale. On réalise ainsi une chicane séparant la pièce isolante 7 des parois intérieures 2 en titane de la chambre 1. La chicane est telle qu'il n'y a aucun point de la paroi intérieure de la chambre 1 revêtu de titane qui puisse être joint à un point de l'isolant par un parcours rectiligne évitant les deux barrières de la chicane. Lorsque la chambre est sous un vide poussé, la pression résiduelle pouvant être comprise entre 1,333.10-² et 1,333.10-¹⁰ Pa (10-⁴ et 10-¹² Torr), le titane des parois peut être amené à se vaporiser, même à une température modérée. La vapeur de titane produite se dépose sur toutes les parties de la pompe, à l'intérieur de l'enceinte, en vue directe par rapport aux parois. La chicane 11, 12 permet ainsi d'éviter la métallisation de la pièce isolante 7 qui n'est pas en vue directe des parois 2. L'isolation du conducteur 5 reste donc satisfaisante pendant le fonctionnement de la pompe, même sous ultravide.

Sur la Fig. 3, on voit un mode de réalisation de l'anode 3 d'une pompe suivant l'invention. Cette anode est réalisée sous forme d'une structure en fils d'acier inoxydable d'un diamètre de 5 10'" m. La structure comporte deux réseaux plans 13 et 14 constitués chacun par un ensemble de spires circulaires 15 en fil métallique reliées chacune par des points de soudure 17 aux spires voisines du réseau qui comporte ainsi des mailles circulaires et des mailles en forme de triangle curviligne. Les deux réseaux plans 13 et 14 sont reliés par un ensemble de fils rectilignes 16 parallèles entre eux et perpendiculaires aux plans des réseaux 13 et 14. L'ensemble de l'électrode constitue ainsi une structure en forme de cage comportant des cellules juxtaposées. L'un des fils verticaux 16 est relié par soudure au conducteur électrique 5 qui permet l'alimentation et la mise au potentiel anodique de l'électrode 3 qui constitue ainsi, à l'intérieur de la chambre de la pompe, une cage de Faraday. L'électrode 3 sous forme d'une structure en fil métallique de petit diamètre est d'une grande légereté si bien qu'elle peut être facilement suspendue à l'intérieur de la chambre de la pompe par l'intermédiaire du conducteur électrique 5 uniquement. Il est intéressant que l'axe de l'électrode 3 soit horizontal de façon que le conducteur 5 soit vertical ce qui confère à ce conducteur qui est aussi le support de l'électrode 3, une meilleure résistance (travail en traction plutôt qu'en flexion). En outre, l'électrode offre une surface faible exposée aux vapeurs de titane, ce qui réduit la métallisation de cette électrode réalisée en fil métallique. L'électrode telle que décrite utilisée dans une pompe telle que représentée sur la Fig. 1 permet d'obtenir un vide poussée avec un excellent rendement.

De plus, la caractéristique débit-courant d'alimentation de cette pompe est parfaitement linéaire dans toute la plage d'utilisation de la pompe et au cours de toute sa durée de vie. Les courants mesurés pour une tension d'alimentation de quelques kV vont de quelques microam- pères à quelques centaines de milliampères. La pompe suivant l'invention convient donc parfaitement lorsqu'on désire mesurer des débits ou des quantités de gaz pénétrant dans une enceinte sous vide.

Sur la Fig. 4, on voit une variante de réalisation de l'électrode 3, les cellules 15' des deux réseaux plans 13' et 14' ayant toutes une forme hexagonale; chacune des cellules 15' comporte des côtés en fil métallique qui sont communs d'une cellule à la cellule voisine, comme dans la réalisation d'un grillage. Comme précédemment, des fils rectilignes 16' permettent de joindre les deux réseaux plans 13' et 14' et sont perpendiculaires à ces deux réseaux plans.

Sur la Fig. 5, on voit un second mode de réalisation d'une électrode 3 selon l'invention, les réseaux plans 23 et 24 de cette électrode comportant des mailles ouvertes vers l'intérieur, dans la direction radiale. Comme il est visible sur les Fig. 5 et 5a, les réseaux plans 23 et 24 sont constitués par un contour périphérique de forme circulaire 26 en fil métallique sur lequel sont soudés des fils rectilignes successifs de direction radiale 27a et 27b, les fils 27a étant d'une longueur supérieure aux fils 27b.

Les deux réseaux 23 et 24 sont reliés entre eux par des fils rectilignes 28 perpendiculaires aux plans des réseaux 23 et 24. Les fils 28 sont reliés par soudure aux réseaux 23 et 24, au point de jonction des fils 27a et 27b avec le fil circulaire périphérique 26 ainsi qu'au niveau des extrémités intérieures des fils radiaux 27a et 27b. La structure en forme de cage de l'électrode 3 en fil métallique comporte ainsi deux contours circulaires en fil métallique joints par l'intermédiaire de deux côtés de contours rectangulaires 30 perpendiculaires aux plans des contours circulaires. Il est préférable d'arrondir les angles des contours rectangulaires 30 pour éviter les effets de pointe du courant électrique. Les contours rectangulaires successifs sont de forte et de faible largeurs correspondant à la longueur des fils radiaux successifs 27a, 27b.

Comme il est visible sur la Fig. 5a, on voit qu'a titre de variante, des fils 29 perpendiculaires aux plans des réseaux 23 et 24 peuvent être soudés sur les fils 27a de grande longueur, approximativement à leur partie médiane.

On voit que dans tous les cas l'électrode réalisée en fil métallique présente une grande légèreté et une faible surface offerte à la métallisation.

En particulier, dans le cas d'une structure entièrement symétrique par rapport à un axe, comme représenté sur les Fig. 5 et 5a, il est intéressant de concentrer le champ magnétique à la partie centrale de la chambre qui correspond à la partie centrale de l'électrode, lorsque cette électrode est placée dans la chambre. Pour assurer un montage équilibré, on fixe généralement le conducteur d'alimentation 5 à la partie médiane de l'un des fils de jonction entre les deux réseaux plans de l'électrode.

Les fils de l'électrode peuvent être réalisés avec un métal getter.

Les principaux avantages de la pompe suivant l'invention sont une très bonne proportionnalité entre le courant d'alimentation et le débit, une grande légèreté de l'électrode qui permet un montage extrêmement simple de cette électrode sans pièce d'appui, une métallisation réduite de l'électrode et de la pièce d'isolation de l'alimentation électrique et un très bon rendement obtenu grâce à l'augmentation de la surface recouverte par le métal getter et l'amélioration du champ magnétique.

L'invention ne se limite pas aux modes de réalisation qui ont été décrits. C'est ainsi qu'on peut imaginer d'autres formes de réseaux plans avec des cellules fermées de forme carrée ou triangulaire par exemple ou des cellules ouvertes à disposition radiale ou autres. La dimension maximale de chacune de ces cellules peut être variable et par exemple comprise entre 5 mm et 100 mm. De même, la longueur des fils rectilignes de jonction entre les réseaux plans peut être variable et comprise entre 5 mm et 50 mm.

On peut imaginer une chicane de forme différente de celle qui a été décrite, pour protéger la pièce isolante de pénétration du conducteur électrique, contre la métallisation par le métal getter.

Quelles que soient leurs positions (horizontale, verticale ou oblique), les parois de la chambre parallèles aux réseaux de l'électrode peuvent être revêtues par un matériau getter différent du matériau getter de revêtement des parois de la chambre perpendiculaires aux réseaux plans de cette électrode, afin d'augmenter l'efficacité de la pompe.

Enfin, on peut imaginer toute forme de circuit magnétique à aimant permanent ou à enroulement adaptée à la forme de l'anode.

L'invention s'applique à toutes les pompes ioniques pour la création d'un vide poussé ou de l'ultravide dans une enceinte ou pour la mesure de débit ou de quantité de substance gazeuse résiduelle dans une enceinte.

## Revendications

1. Pompe ionique à courant proportionnel au débit comportant une chambre (1) dont la paroi interne est revêtue au moins partiellement par un matériau métallique de piègeage chimiquement actif (2) tel que le titane, une électrode (3) reliée à un conducteur électrique (5) entouré, à son entrée dans la chambre (1), par une pièce d'isolation électrique (7), portant une pièce (12) constituant une chicane protégeant la pièce d'isolation électrique (7) et assurant la mise au potention anodique et l'alimentation électrique ainsi que la fixation dans la chambre (1), de l'électrode placée à l'intérieur de la chambre et isolée électriquement des parois (1a) de cette chambre, un moyen d'alimentation électrique (6) de l'électrode, et un circuit magnétique (10) créant un champ magnétique dans la chambre (1), ladite électrode (3) étant constituée par une structure en fil métallique délimitant au moins une cellule à l'intérieur de la chambre (1) et constituant ainsi une cage de Faraday, caractérisée par le fait que l'électrode (3) comporte deux réseaux sensiblement plans (13, 14; 13', 14'; 23, 24) en fil métallique reliés entre eux par des fils (16, 16'; 28, 29) sensiblement perpendiculaires aux plans des réseaux (13, 14; 13', 14'; 23, 24), que la pièce (12) portée par le conducteur (5) est une rondelle creuse comportant un rebord périphérique cylindrique dirigé vers la paroi (1a) de la chambre (1) traversée par le conducteur (5) et qu'une partie en saillie (11) de cette paroi (1a) cylindrique, d'un diamètre inférieur au diamètre de la partie périphérique de la rondelle creuse (12) pénètre sur une certaine longueur à l'intérieur de la rondelle creuse (12).

2. Pompe ionique suivant la revendication 1 caractérisée par le fait que les réseaux plans (13, 14) de l'électrode (3) sont constitués par des spires circulaires (15) en fil métallique assemblées les unes aux autres pour constituer un réseau a mailles circulaires et à mailles en forme de triangle curviligne.

3. Pompe ionique suivant la revendication 1 caractérisée par le fait que les réseaux plans (13', 14') comportent des mailles en forme de polygones réguliers accolés tels que des hexagones.

4. Pompe ionique suivant la revendication 1 caractérisée par le fait que les réseaux plans (23, 24) de l'électrode (3) comportent chacun un contour circulaire externe (26) et des fils rectilignes (27a, 27b), de direction radiale par rapport au contour (26) et d'une longueur inférieure au rayon du contour (26).

5. Pompe ionique suivant la revendication 4 caractérisée par le fait que les fils rectilignes radiaux (27a, 27b) sont alternativement de grande et de petite longueurs.

6. Pompe ionique suivant l'une quelconque des revendications 1 à 5, caractérisée par le fait que l'entrefer du circuit magnétique (10) est plus faible vers le centre de la chambre correspondant au centre de l'électrode.

7. Pompe ionique suivant l'une quelconque des revendications 1 à 6, caractérisée par le fait que la dimension maximale des mailles des réseaux plans est comprise entre 5 mm et 100 mm et que la longueur des fils rectilignes (16) de jonction entre ces réseaux plans (13, 14) est comprise entre 5mm et 50 mm.

8. Pompe ionique suivant l'une quelconque des revendications 1 à 7, caractérisée par le fait que l'électrode (3) est réalisée en matériau de piègeage.

9. Pompe ionique suivant l'une quelconque des revendications 1 à 8, caractérisée par le fait qu'elle comporte plusieurs matériaux de piègeage.

10. Pompe ionique suivant la revendication 9, caractérisée par le fait que le matériau de piègeage de revêtement des parois de la chambre (1) placées parallèment aux plans des réseaux (13, 14) de l'électrode (3) est différent du matériau de piègeage de revêtement des parois de la chambre (1) perpendiculaires aux plans des réseaux (13,14) de l'électrode (3).

## Patentansprüche

1. lonenpumpe mit zur Rate bzw. Gasmenge proportionalem Strom, mit einer Kammer (1) deren innere Seitenwand wenigstens teilweise durch ein metallisches Scheide- bzw. Trennmaterial (matériau de piégeage) (2), welches chemisch aktiv ist, wie beispielsweise das Titan, überdeckt ist, einer Elektrode (3), die mit einem elektrischen Leiter (5) verbunden ist, der an seinem Eintritt in die Kammer (1) durch ein Elektroisolationsteil (7) umgeben ist, wobei er ein Teil (12) trägt, das eine Schikane bildet, welche das elektrische Isolationsstück (7) schützt und die Aussetzung der anodischen Potention und elektrische Zufuhr sowie die Festlegung in der Kammer (1) der Elektrode sicherstellt, die im Inneren der Kammer angeordnet und elektrisch von den Seitenwänden (1a) dieser Kammer isoliert ist, mit einer elektrischen Zuführeinrichtung (6) der Elektrode und einem Magnetkreis (10), der ein elektrisches Feld in der Kammer (1) erzeugt, wobei die Elektrode (3) aus einer Struktur aus metallischen Drähten gebildet ist, die wenigstens eine Zelle im Inneren der Kammer (1) begrenzen und so einen Faraday'schen Käfig bilden, dadurch gekennzeichnet, daß die Elektrode (3) zwei im wesentlichen ebene Gitter (13, 14; 13', 14'; 23, 24) aus Metalldraht aufweist, die untereinander durch Drähte (16, 16'; 28, 29) miteinander verbunden sind, die im wesentlichen senkrecht zu den Ebenen der Gitter (13, 14; 13', 14'; 23, 24) verlaufen, daß das Teil (12), welches von dem Leiter (5) getragen wird, eine mit einer Vertiefung versehene Scheibe ist, die einen zylindrischen Umfangsrand aufweist, der auf die Seitenwand (1a) der Kammer (1) gerichtet ist, die von dem Leiter (5) durchdrungen wird, und das ein Vorsprungbereich (11) dieser zylindrischen Seitenwand (1a) von einem geringeren Durchmesser als der Durchmesser des Umfangsbereichs der vertieften Scheibe (12) mit einer gewissen Länge in das Innere der vertieften Scheibe (12) eindringt.

2. lonenpumpe nach Anspruch 1, dadurch gekennzeichnet, daß die ebenen Gitter (13, 14) der Elektrode (3) durch kreisförmige Windungen (15) aus Metalldraht gebildet sind, die aneinander angeordnet sind, und ein Gitter aus kreisförmigen Maschen und aus Maschen in Form gekrümmter Dreiecke aufweist.

3. lonenpumpe nach Anspruch 1, dadurch gekennzeichnet, daß die ebenen Gitter (13', 14') Maschen in Form von regelmäßigen aneinandergelegten Polygonen, wie beispielsweise von Hexagonen aufweist.

4. lonenpumpe nach Anspruch 1 dadurch gekennzeichnet, daß die ebenen Gitter (23, 24) der Elektrode (5) jedes eine kreisförmige Außenkontur (26) und geradlinige Drähte (27a, 27b) in einer bezüglich der Kontur (26) radialen Richtung und mit einer Länge aufweisen, die geringer ist als der Radius der Kontur (26).

5. lonenpumpe nach Anspruch 4, dadurch gekennzeichnet, daß die radialen geradlinigen Drähte (27a, 27b) abwechselnd von großer und geringer Länge sind.

6. lonenpumpe nach einem der Ansprüche 1 bis 5, dadurch gekennzeichnet, daß der Luftspalt des magnetischen Kreises (10) in Richtung auf die Mitte der Kammer geringer ist, die dem Zentrum der Elektrode entspricht.

7. lonenpumpe nach einem der Ansprüche 1 bis 6, dadurch gekennzeichnet, daß die maximale Abmessung der ebenen Gittermaschen zwischen 5 mm und 100 mm liegt und die Länge der geradlinigen Drähte (16) der Verbindung zwischen den ebenen Gittern (13,14) zwischen 5 mm und 50mm liegt.

8. lonenpumpe nach einem der Ansprüche 1 bis 7, dadurch gekennzeichnet, daß die Elektrode (3) aus Trenn- bzw. Scheidematerial gebildet ist.

9. lonenpumpe nach einem der Ansprüche 1 bis 8, dadurch gekennzeichnet, daß sie mehrere Trenn- bzw. Scheidematerialien aufweist.

10. lonenpumpe nach Anspruch 9, dadurch gekennzeichnet, daß das Trenn- bzw. Scheidematerial des Überzugs der Seitenwände der Kammer (1), die parallel zu den Ebenen der Gitter (13,14) der Elektrode (3) angeordnet sind, unterschiedlich ist zum Trenn- bzw. Scheidematerial des Überzugs der Seitenwände der Kammer (1), die senkrecht zu den Ebenen der Gitter (13,14) der Elektrode (3) verlaufen.

## Claims

1. An ion pump with a current proportional to the pumped quantity, comprising: a chamber (1) whose inside wall is lined at least partly with a chemically active metallic trapping material (2), such as titanium; an electrode (3) connected to an electric conductor (5) enclosed at its entry into the chamber (1) by an electric insulating member (7) bearing a member (12) which forms a baffle protecting the electric insulating member (7) and ensures the anodic polarity, the electric supply and the fixing in the chamber (1) of the electrode disposed inside the chamber and electrically insulated from the walls (1a) of the chamber; an electric supply means (6) for the electrode; and a magnetic circuit (10) creating a magnetic field in the chamber (1), the electrode (3) being formed by a metal wire structure bounding at least one cell inside the chamber (1) and thus forming a Faraday cage, characterized in that the electrode (3) comprises two substantially flat metal wire networks (13, 14; 13', 14'; 23, 24) interconnected by wires (16, 16'; 28, 29) substantially perpendicular to the planes of the networks (13, 14; 13', 14'; 23, 24); the member (12) borne by the conductor (5) is a hollow disc comprising a cylindrical peripheral edge directed towards the wall (1a) of the chamber (1) through which the conductor (5) extends; and a projecting portion (11) of the cylindrical wall (1a), having a diameter smaller than the diameter of the hollow disc (12), enters the inside of the hollow disc (12) over a certain length.

2. An ion pump according to claim 1, characterized in that the flat networks (13, 14) of the electrode (3) are formed by circular metal wire turns (15) assembled to one another to form a network of circular meshwork and of meshwork in the form of curvilinear triangles.

3. An ion pump according to claim 1, characterized in that the flat networks (13', 14') comprise meshwork in the form of regular attached polygons, such as hexagons.

4. An ion pump according to claim 1, characterized in that the flat networks (23, 24) of the electrode (3) each comprise an external circular contour (26) and rectilinear wires (27a, 27b) which are directed radially in relation to the contour (26) and have a length smaller than the radius of the contour (26).

5. An ion pump according to claim 4, characterized in that the radial rectilinear wires (27a, 27b) are alternately of large and small length.

6. An ion pump according to any of claims 1 to 5, characterized in that the air gap of the magnetic circuit (10) is smaller towards the centre of the chamber, corresponding to the centre of the electrode.

7. An ion pump according to any of claims 1 to 6, characterized in that the maximum dimension of the meshwork of the flat networks is between 5 mm and 100 mm and the length of the rectilinear wires (16) joining the flat networks (13, 14) is between 5 mm and 50 mm.

8. An ion pump according to any of claims 1 to 7, characterized in that the electrode (3) is made from a trapping material.

9. An ion pump according to any of claims 1 to 8, characterized in that it comprises a number of trapping materials.

10. An ion pump according to claim 9, characterized in that the trapping material lining those walls of the chamber (1) which are parallel with the planes of the networks (13,14) of the electrode (3) is different from the trapping material lining those walls of the chamber (1) which are perpen- dicularto the planes of the networks (13, 14) of the electrode (3).
